# EUROPÄISCHE PATENTSCHRIFT

(11) **EP 1 659 345 B1**
(45) Veröffentlichungstag und Bekanntmachung des Hinweises auf die Patenterteilung: **25.07.2007**
(21) Anmeldenummer: 05110989.0
(22) Anmeldetag: 21.11.2005
(51) Int. Cl.: F24F 1/02, F24F 13/20, F24F 13/22

(54) **Mobile Klimaanlage**
Portable air conditioning system
Conditionneur d'air portable

(30) Priorität: 19.11.2004 ES 200402886
(43) Veröffentlichungstag der Anmeldung: 24.05.2006
(73) Patentinhaber: BSH Bosch und Siemens Hausgeräte GmbH, 81739 München (DE)
(72) Erfinder: Abaigar Merino, Jose Ignacio, 31210, Los Arcos (ES); Almendros Carmona, Ismael Jesus, 31012, Pamplona (ES); Gonzales Molina, Juan, 31620, Huarte-Pamplona (Navarra) (ES); Merino Alcaide, Eloy, 31330, Villafranca (ES); Pascual Iturbe, Maria Itziar, 31200, Estella (ES); Ruiz de Larramendi Moreno, Alberto, 31271, Eulate (ES); San Martin Sancho, Roberto, 31200, Estella (ES)

(56) Entgegenhaltungen:
- WO-A-20/05054751
- US-A- 6 009 717
- US-A1- 2002 056 282
- US-B1- 6 167 714
- US-E- R E34 867
- PATENT ABSTRACTS OF JAPAN Bd. 2000, Nr. 23, 10. Februar 2001 (2001-02-10) & JP 2001 153398 A (MITSUBISHI ELECTRIC CORP), 8. Juni 2001 (2001-06-08)

## Beschreibung

Die Erfindung gehört zum Gebiet der mobilen Klimaanlagen mit einem Bedienungsfeld, das sich an der Oberseite befindet und auf dem zumindest ein Bedienungsknopf eines elektrischen Steuersystems zur Inbetriebnahme der mobilen Klimaanlage angeordnet ist, wobei das elektrische System unter dem Bedienungsfeld in der Klimaanlage angeordnet ist.

### ALLGEMEINER STAND DER TECHNIK

Die Elektrohaushaltsgeräte wie mobile Klimaanlagen (Siehe z.B. Patentdokument US-6167714-B), Heizöfen oder Luftreiniger usw. des Stands der Technik sind Geräte, die normalerweise vom Benutzer von einem Standort an den anderen bewegt werden, und die, da sie keinen festen physischen Platz aufweisen, oftmals den Durchgang an dem Ort, an dem sie sich befinden, behindern können und den Benutzer daran anstoßen lassen, wobei unabsichtlich Dinge, die er in den Händen hält, darauf fallen könnten. Dies ist wegen des Volumens, das sie beanspruchen, schwer zu verhindern.

Die Funktionsbestandteile des Geräts befinden sich im Inneren desselben, eingeschlossen durch das Gehäuse, das häufig Deckel zum Zugriff darauf umfasst, falls Reparaturen jeglicher Art notwendig werden. Der Zweck des Gehäuses liegt darin, dass der Benutzer aus Sicherheitsgründen nicht direkt auf Funktionsteile des Geräts zugreifen kann.

Das Gerät begrenzend und als Teil des Gehäuses ist das Bedienungsfeld horizontal, oder nahezu horizontal, und häufig am höchstgelegenen Abschnitt desselben auf die für den Benutzer ergonomischste Art und Weise angeordnet.

Auf dem Bedienungsfeld und für den Benutzer zugänglich befinden sich die Bedienungsknöpfe zur Steuerung der elektrischen Funktionsbestandteile des Geräts. Die Bestandteile sind beispielsweise der Thermostat, der Funktionswahlschalter usw.

Das elektrische System des Geräts befindet sich in dessen Inneren, und unterhalb des Bedienungsfelds befinden sich ein Teil der elektrischen Bestandteile oder Steuerungen, die durch die Bedienungsknöpfe gehandhabt werden. Die Knöpfe sind mithilfe von Verbindungsachsen an die Bestandteile angeschlossen, die das Bedienungsfeld durch eine Öffnung zu diesem Zweck durchlaufen. Diese Öffnung ist durch den Bedienungsknopf abgedeckt, oder der Bedienungsknopf kann sogar teilweise durch die Öffnung des Bedienungsfelds eingeführt sein, wobei die Toleranz bestmöglich angepasst ist, damit nicht viel Schmutz durch den Schlitz eindringen kann. Bisweilen ist diese Anpassung keineswegs genügend, vor allem wenn Flüssigkeiten auf das Bedienungsfeld des Geräts verschüttet sind, die die Öffnung erreichen.

Es kann gelegentlich vorkommen, dass eine Flüssigkeit auf das Gerät verschüttet wird und durch die Öffnung für die Verbindung des Knopfs mit dem entsprechenden elektrischen Bestandteil eindringt. Dies kann schwere Beschädigungen des elektrischen Systems des Geräts hervorrufen, weswegen auf extreme Vorsicht geachtet werden muss.

### BESCHREIBUNG DER ERFINDUNG

Es ist die Aufgabe der vorliegenden Erfindung, das elektrische Steuersystem einer Klimaanlage vor Flüssigkeiten, insbesondere Wasser, zu schützen.

Diese Aufgabe wird durch eine mobile Klimaanlage mit einem Bedienungsfeld, das sich an der Oberseite befindet und auf dem zumindest ein Bedienungsknopf eines elektrischen Steuersystems zur Inbetriebnahme der Klimaanlage angeordnet ist, das in der Klimaanlage unter dem Bedienungsfeld angeordnet ist, und wobei in dem Bedienungsfeld ein Wasserabfluss konfiguriert ist, welcher das eingetretene Wasser auf einen horizontalen Abstand von dem elektrischen Steuersystem leitet, gelöst.

Mit dem Wasserabfluss gemäß der Erfindung ist das elektronische Steuersystem vor dem Wasser geschützt, da er es genügend weit entfernt, damit das Wasser nicht in das elektrische Steuersystem tropft.

In einer einfachen Ausführungsform ist der Wasserabfluss wie eine Öffnung in dem Bedienungsfeld konfiguriert, durch das das Wasser ins Innere der Klimaanlage fließen kann. Damit das Wasser nicht auf das elektrische Steuersystem tropft, befindet sich der Abfluss in einem bestimmten Abstand zu dem elektrischen Steuersystem.

Der Wasserabfluss weist einen Zwischenboden auf, vor allem in Wannenform, der das Wasser aufnimmt, welches ins Innere der Klimaanlage fließt.

Der Zwischenboden verhindert, dass sich das Wasser ungehindert in der Klimaanlage verbreiten kann.

Außerdem ist der Wasserabfluss, und insbesondere der Zwischenboden, vom Gesichtspunkt der mechanischen Technik von Flüssigkeiten mit einer Sammelwanne zum Aufnehmen des Kondenswassers verbunden, das von einem Verdampfer tropft.

Das angesammelte Wasser in dem Zwischenboden kann vorteilhaft zur Sammelwanne des Verdampfers geleitet sein. Die Sammelwanne nimmt das Kondenswasser auf, das von dem Verdampfer tropft. Auf diese Art und Weise muss man sich nicht darum kümmern, den Zwischenboden zu leeren, wenn er sich mit Wasser füllt.

Andererseits kann das Bedienungsfeld mit einer Vertiefung versehen sein, in der der Wasserabfluss konfiguriert ist.

Wenn das Wasser das Bedienungsfeld erreicht, kann es in der Vertiefung aufgenommen sein, ohne dass es die Seitenwände der Klimaanlage entlangläuft. Auf diese Weise ist das Wasser durch die Vertiefung zum Wasserabfluss geleitet.

Außerdem ist in dem Fall, in dem das Bedienungsfeld eine Vertiefung umfasst, der Bedienungsknopf zumindest teilweise in der Vertiefung angeordnet.

Vorteilhafterweise kann die Vertiefung nicht nur zur Wasseraufnahme dienen, sondern ebenfalls als Aufnahme des Bedienungsknopfs, was bewirkt, dass er besser vor Stößen geschützt ist.

In der Vertiefung ist eine Wasseraufnahmekammer konfiguriert, in der der Wasserabfluss vorgesehen ist.

Damit das Wasser, das sich in der Vertiefung befindet, nicht durch die Öffnung fließt, die zur Verbindung der Bedienungsachse des Bedienungsknopfs mit den Steuerbestandteilen in das Bedienungsfeld eingearbeitet ist, kann die Wasseraufnahmekammer in der Vertiefung angeordnet sein. In dieser Kammer befindet sich der Wasserabfluss, der seinerseits durch den Knopf abgedeckt sein kann.

### BESCHREIBUNG DER FIGUREN

Zur Ergänzung der im folgenden ausgeführten Beschreibung und um zu einem besseren Verständnis der Kennzeichen der Erfindung zu verhelfen, liegt dieser Beschreibung ein Satz Zeichnungen bei, auf deren Grundlage die Neuerungen und Vorteile der gemäß der Aufgabe der Erfindung ausgeführten Klimaanlage leichter verständlich sind.
- Figur 1.: Eine Perspektivansicht der Klimaanlage;
- Figur 2.: Eine vereinfachte Ansicht der Grundbauteile einer Klimaanlage.
- Figur 3.: Ein vergrößerter Querschnitt des Bedienungsfelds der Klimaanlage mit einem Regler

### BESCHREIBUNG EINER BEVORZUGTEN AUSFÜHRUNGSFORM

An der mobilen Klimaanlage von Figur 1 ist das Bedienungsfeld 3 zu sehen, das an deren oberem Abschnitt angeordnet ist und an dem zwei Bedienungsknöpfe 5 zum Steuern der elektrischen Bestandteile eines elektrischen Steuersystems 7 vorgesehen sind. Es handelt sich konkret um den Thermostat und den Funktionsprogrammwahlschalter des Geräts. Die elektrischen Bestandteile des elektrischen Steuersystems befinden sich in seinem Inneren unter dem Bedienungsfeld 3.

Das Bedienungsfeld 3 ist ein unabhängiges Teil des Gehäuses, das die Funktionselemente des Geräts wie den Verdichter 2, den Verdampfer 15 und den Kondensator 4 einschließt, damit sie der Benutzer nicht mit den Händen berühren und sich auf irgendeine Weise verletzen kann. Das Bedienungsfeld 3 ist nun aus einem Kunststoffformstück verwirklicht, das wie aus Figur 3 ersichtlich mit Vertiefungen 17 konfiguriert ist, in denen ein Teil des Bedienungsknopfs 5 des Geräts aufgenommen ist, wodurch sie verschlossen sind. Zur Verbindung des Bedienungsknopfs 5 mit den elektrischen Bestandteilen 7 des Geräts ist das Bedienungsfeld mit einer Öffnung 21 versehen, durch die eine Verbindungsachse 23 läuft, welche das Bestandteil 7 mit dem Regler 5 verbindet. Diese Öffnung 21 erstreckt ihre Wände nach oben, der Richtung der Achse 23 folgend nach außerhalb des Geräts und befindet sich in der Vertiefung 17. Es ist vorzuziehen, dass sich die Wände der Öffnung nicht zu weit nach oben erstrecken, da dies die Ästhetik des Bedienungsknopfs 5 konditioniert, d.h., dieser zu weit über die Oberfläche des Bedienungsfelds 3 vorragen würde. Wie aus Figur 3 ersichtlich, bildet die Vertiefung eine Wasseraufnahmekammer 19 genau unter dem Bedienungsknopf 5.

Zwischen dem Bedienungsknopf 5 und der Vertiefung 17 befindet sich eine Rille "b", die wünschenswerter Weise so klein wie möglich sein soll. Falls eine Flüssigkeit auf die Oberfläche des Bedienungsfelds 3 es Geräts verschüttet ist und diese durch die Rille "b" eindringt, sammelt sich diese Flüssigkeit in der Wasseraufnahmekammer 19 an. Sollte die Menge der Flüssigkeit groß werden, könnte Flüssigkeit "1" durch die Durchgangsöffnung 21 der Verbindungsachse 23 ins Innere des Geräts zu tropfen beginnen, wodurch Beschädigungen der elektrischen Bestandteile 7 des Geräts hervorgerufen sein könnten.

Um dies zu verhindern, ist ein Wasserabfluss 9 von der Vertiefung 17 hin zu nicht aktiven Teilen des Geräts vorgesehen, wo seine Betrieb nicht beeinträchtigt werden kann.

Dieser Wasserabfluss 9 ist eine kleine Öffnung 9 im Boden der Vertiefung an dem Abschnitt, der in einem Abstand "a" am weitesten von der Verbindungsachse 23 entfernt ist, was bisweilen genügt, damit die Tropfen der Flüssigkeit "1" von den elektrischen Bestandteilen 7 entfernt sind.

Wenn dieser Abstand "a" nicht genügt, ist im Inneren des Geräts ein Zwischenboden 11 als Wanne zum Aufnehmen der Flüssigkeit vorgesehen, die sich durch die Öffnung 9 filtern könnte. Diese Wanne kann über den elektrischen Bestandteilen 7 angeordnet sein, wodurch sie sie im Bereich des Wasserabflusses 9 unabhängig abdeckt. Außerdem kann die Wanne in dem Kunststoffgehäuse ausgebildet sein, das die elektrischen Bestandteile 7 aufnimmt.

Im Falle von Klimaanlagen, die einen Verdampfer 15 aufweisen, welcher an seiner Oberfläche Kondenswasser erzeugt, ist unter dem Verdampfer eine Sammelwanne 13 vorgesehen, damit das Wasser nicht im Geräteinneren verspritzt. Dieses Wasservolumen wird normalerweise mit einer Pumpe, die in den Figuren nicht gezeigt ist, zum Abkühlen des Kondensators 4 und somit zum Steigern der Geräteleistung umgewälzt.

Es kann sein, dass die Flüssigkeitsmenge "1", die in das Gerät eindringt, so groß ist, dass sich der Zwischenboden 11 anfüllt, wodurch es notwendig ist, ihn auf die sicherste Weise zu entleeren. Es ist daher vorgesehen, dass der Zwischenboden 11 vom Gesichtspunkt der mechanischen Technik von Flüssigkeiten mit der Sammelwanne 13 verbunden ist.

Die einfachste Art und Weise, in Figur 2 dargestellt, ist mithilfe einer Öffnung im Zwischenboden 11, durch die Flüssigkeit "1" vertikal in das Innere der Sammelwanne 13 tropft. Es sind jedoch andere Arten und Weise möglich, mithilfe eines Leitkanals, eines Anschlussrohrs oder auf jegliche denkbare Weise.

Auf diese Weise ist das Gerät vor jeglichem Verschütten von Flüssigkeit auf die Oberfläche seines Bedienungsfelds geschützt.

## Patentansprüche

1. Mobile Klimaanlage mit einem Bedienungsfeld (3), das sich an der Oberseite befindet und auf dem zumindest ein Bedienungsknopf (5) eines elektrischen Steuersystems (7) zur Inbetriebnahme der Klimaanlage angeordnet ist, das in dem Gerät unter dem Bedienungsfeld angeordnet ist, **dadurch gekennzeichnet, dass** in dem Bedienungsfeld (3) ein Wasserabfluss (9) konfiguriert ist, welcher das Wasser (1), das in das Gerät eintritt, auf einen horizontalen Abstand (a) von dem elektrischen Steuersystem (7) leitet.

2. Klimaanlage nach Anspruch 1, **dadurch gekennzeichnet, dass** sie im Bedienungsfeld (3) eine Wasserabflussöffnung (9) als Wasserabfluss aufweist, die durch einen Abstand (a) von dem elektrischen Steuersystem (7) getrennt ist.

3. Klimaanlage nach einem der Ansprüche 1 oder 2, **dadurch gekennzeichnet, dass** der Wasserabfluss (9) einen Zwischenboden (11) aufweist, insbesondere in Wannenform, in dem das Wasser (1) aufgenommen ist, das ins Innere des Geräts fließt.

4. Klimaanlage nach einem der vorhergehenden Ansprüche, **dadurch gekennzeichnet, dass** der Wasserabfluss (9), insbesondere der Zwischenboden (11), vom Gesichtspunkt der mechanischen Technik von Flüssigkeiten zum Aufnehmen des Kondenswassers, das von einem Verdampfer (15) tropft, mit einer Sammelwanne (13) verbunden ist.

5. Klimaanlage nach einem der vorhergehenden Ansprüche, **dadurch gekennzeichnet, dass** das Bedienungsfeld (3) mit einer Vertiefung (17) versehen ist, in der der Wasserabfluss (9) konfiguriert ist.

6. Klimaanlage nach Anspruch 5, **dadurch gekennzeichnet, dass** der Bedienungsknopf (5) zumindest teilweise in der Vertiefung (17) vorgesehen ist.

7. Klimaanlage nach einem der Ansprüche 5 oder 6, **dadurch gekennzeichnet, dass** in der Vertiefung (17) eine Wasseraufnahmekammer (19) konfiguriert ist, in der der Wasserabfluss (9) vorgesehen ist.

## Claims

1. Mobile air-conditioning plant with an control panel (3), which is located at the upper side and on which at least one control button (5) of an electrical control system (7) for placing the air conditioning plant in operation is arranged, which is arranged in the apparatus below the control panel, **characterised in that** a water outflow (9) is configured in the control panel (3) and conducts the water (1), which enters the apparatus, at a horizontal spacing (a) from the electrical control system (7).

2. Air conditioning plant according to claim 1, **characterised in that** it has in the control panel (3) a water outflow opening (9), as water outflow, which is separated by a spacing (a) from the electrical control system (7).

3. Air conditioning plant according to claims 1 and 2, **characterised in that** the water outflow (9) has an intermediate base (11), particularly of trough shape, in which the water (1), which flows into the interior of the apparatus, is received.

4. Air conditioning plant according to one of the preceding claims, **characterised in that** the water outflow (9), particularly the intermediate base (11), from the aspect of the mechanical technology of liquids for take-up of condensate water which drips from an evaporator (15), is connected with a collecting trough (13).

5. Air conditioning plant according to one of the preceding claims, **characterised in that** the control panel (3) is provided with a depression (17) in which the water outflow (9) is configured.

6. Air conditioning plant according to claim 5, **characterised in that** the control button (5) is provided at least partly in the depression (17).

7. Air conditioning plant according to one of claims 5 and 6, **characterised in that** a water receiving chamber (19) in which the water outflow (9) is provided is configured in the depression (17).

## Revendications

1. Installation de climatisation mobile comprenant un panneau de commande (3), qui se trouve sur le côté supérieur et sur lequel est disposé au moins un bouton de commande (5) d'un système de contrôle (7) électrique pour la mise en service de l'installation de climatisation, lequel système est disposé dans l'appareil au-dessous du panneau de commande, **caractérisée en ce que** dans le panneau de commande (3) est configuré un écoulement d'eau (9), qui guide l'eau (1) entrant dans l'appareil à une distance (a) horizontale du système de contrôle (7) électrique.

2. Installation de climatisation selon la revendication 1, **caractérisée en ce qu'**elle présente dans le panneau de commande (3) un orifice d'écoulement d'eau (9) comme écoulement d'eau qui est séparé par une distance (a) du système de contrôle (7) électrique.

3. Installation de climatisation selon l'une quelconque des revendications 1 ou 2, **caractérisée en ce que** l'écoulement d'eau (9) présente un fond intermédiaire (11), en particulier sous forme de cuve, dans lequel est réceptionnée l'eau (1) qui circule à l'intérieur de l'appareil.

4. Installation de climatisation selon l'une quelconque des revendications précédentes, **caractérisée en ce que** l'écoulement d'eau (9), en particulier le fond intermédiaire (11), est relié du point de vue de la technique mécanique de liquides pour la réception de l'eau de condensation, qui s'égoutte d'un évaporateur (15), à une cuve collectrice (13).

5. Installation de climatisation selon l'une quelconque des revendications précédentes, **caractérisée en ce que** le panneau de commande (3) est doté d'une cavité (17), dans laquelle l'écoulement d'eau (9) est configuré.

6. Installation de climatisation selon la revendication 5, **caractérisée en ce que** le bouton de commande (5) est prévu au moins en partie dans la cavité (17).

7. Installation de climatisation selon l'une quelconque des revendications 5 ou 6, **caractérisée en ce que** dans la cavité (17) est configurée une chambre de réception d'eau (19), dans laquelle l'écoulement d'eau (9) est prévu.
